# DEMANDE DE BREVET EUROPEEN

(11) **EP 2 823 734 A1**
(43) Date de publication de la demande: **14.01.2015**
(21) Numéro de dépôt: 14305943.4
(22) Date de dépôt: 19.06.2014
(51) Int. Cl.: A47F 3/00, A47B 13/02

(54) **Table présentoir**

(30) Priorité: 11.07.2013 FR 1356842
(71) Demandeur: Mirambeau, Jean-Marc, 40180 Goos (FR)
(72) Inventeur: Mirambeau, Jean-Marc, 40180 Goos (FR)
(74) Mandataire: Ocvirk, Philippe

(57) **Abrégé**

La table, en particulier une table haute de type mange debout, comporte, en plusieurs éléments démontables, un pied (1) et un plateau supérieur (4), le pied comportant un corps comprenant au moins un élément creux évasé et le corps du pied comporte, sur au moins une partie de sa hauteur, une paroi continue et transparente sur tout le pourtour du pied, et la table comporte au moins une tablette intérieure (5) amovible, placée à l'intérieur du corps (2) du pied au niveau de la paroi transparente et soutenue par la paroi du corps.

## Description

La présente invention concerne une table de type table haute encore appelée couramment mange-debout, pouvant aussi servir de présentoir.

On connaît déjà des tables de type mange-debout qui sont empilables ou pliables pour en faciliter le transport.

Par exemple, FR794102 ou FR2573968 décrivent des tables comportant un plateau démontable et un pied creux de forme générale conique ayant un plus grand diamètre vers le bas, permettant, après désassemblage du pied et du plateau, d'empiler les pieds de plusieurs tables en les emboîtant l'un dans l'autre.

EP0504770 décrit aussi une table haute de même type général, comportant un pied tronconique creux, et le plateau comporte un perçage central de manière à pouvoir s'emboîter sur l'extrémité supérieure de plus petit diamètre du tronc de cône. Ce document montre aussi une table avec un pied tronconique dont le plus petit diamètre est situé vers le bas, le plateau reposant sur l'extrémité de plus grand diamètre, et un piètement complémentaire recevant en emboîtement l'extrémité de plus petit diamètre du pied.

On connaît aussi par US 4929021 ou US5171060 du mobilier tels que tabouret ou table comportant un pied en un matériau transparent permettant de disposer à l'intérieur des matières colorées, un éclairage permettant de plus d'éclairer ce matériau par l'intérieur du pied pour produire un effet visuel visible de l'extérieur du pied.

On connaît aussi, par exemple par FR1348453, des tables dont le plateau est aménagé de manière à pouvoir y intégrer un document publicitaire ou autre feuille décorative.

On connaît aussi par ailleurs, par exemple par GB1518172 ou GB1453850, des meubles bar dont le pied se présente sous forme de barrique en bois avec une porte transparente. Seule la porte et transparente et de plus elle donne accès en usage courant aux objets placés à l'intérieur. Le but de ces meubles bars n'est d'ailleurs nullement de constituer un présentoir ou une vitrine d'exposition.

L'invention a pour but de proposer un nouveau système de table haute ayant un aspect visuel attractif et permettant la présentation d'objets divers, placés en particulier à l'intérieur du pied de table et visibles par transparence, sans toutefois rendre possible un accès direct aux objets exposés lors de l'utilisation courante de ces tables. De telles tables étant en particulier destinées à des manifestations temporaires, un autre but de l'invention est d'en permettre un transport facilité par d'une part une conception permettant le démontage rapide et facile et d'autre part la possibilité d'empilement sous un moindre volume d'au moins certains des éléments.

Avec ces objectifs en vue, l'invention a pour objet une table présentoir haute, de type mange debout, comportant, en plusieurs éléments démontables, un pied et un plateau supérieur, le pied comportant un corps formé d'au moins un élément creux.

Selon l'invention, la table est caractérisée en ce que au moins un élément creux du corps du pied est évasé et le corps du pied comporte, sur au moins une partie de sa hauteur, une paroi continue et transparente sur tout le pourtour du pied, et la table comporte au moins une tablette intérieure amovible, placée à l'intérieur du corps du pied au niveau de la paroi transparente et soutenue par la paroi du corps.

La ou les dites tablettes permettront d'y poser divers objets, visibles à l'extérieur du pied, quelle que soit la position de l'observateur autour de la table. La table selon l'invention est donc à la fois un présentoir, présentant un espace informatif ou publicitaire attrayant tout en permettant son utilisation comme table normale, de type mange debout en particulier.

La paroi transparente du corps de pied est continue et totalement transparente, sur toute sa périphérie, de manière que les objets placés à l'intérieur soient visibles tout autour de la table. La table selon l'invention permet de voir les objets présentés, mais n'y donne pas accès lors de son utilisation courante, tout comme des vitrines d'un musée. Ce n'est que par un démontage du pied, ou au moins du plateau, que l'on peut avoir accès aux tablettes d'exposition et aux objets qui y sont placés.

La forme évasée d'au moins un élément constituant le pied, essentiellement de forme générale conique ou hémisphérique, et la possibilité de séparer les différents éléments constitutifs de la table, permettent par ailleurs l'empilement de plusieurs de ces éléments creux évasés, constitutifs de plusieurs tables, emboîtés les uns dans les autres, et permet ainsi d'en réduire l'encombrement pour le transport. De telles tables sont en particulier destinées à des manifestations temporaires, et ces dispositions permettent d'en assurer un transport facilité, grâce à, d'une part, une conception permettant un démontage rapide et facile et, d'autre part, la possibilité d'empiler sous un moindre volume au moins certains des éléments.

Selon une disposition particulière, l'élément de corps recevant la ou les tablettes est évasé vers le haut, en ayant une forme générale tronconique ou hémisphérique, et chaque tablette est supportée par une rainure ou des encoches formées à la surface interne de la paroi du corps. Alternativement, la paroi interne peut être configurée pour former ou recevoir des taquets de support des tablettes.

Pour faciliter la mise en place et le retrait des tablettes, celles-ci comporteront avantageusement un moyen de mise en place et retrait, par exemple un trou central ou des encoches périphériques etc.

Selon des dispositions complémentaires :
- les différents éléments de la table, incluant les éléments formant le corps du pied et aussi le plateau, sont liés par des systèmes d'assemblage démontables, par exemple de type à vis ou à crantage rotatif (baïonnette), ou autres types de crantage, permettant des assemblages et démontages faciles et rapides,
- le pied comporte également une base, ou socle, creux et de forme tronconique pour permettre l'empilement de ces socles, qui peuvent par ailleurs être lesté pour accroitre la stabilité de la table. Le socle pourrait aussi être constitué d'une base plate ronde ou carrée, non empilable.
- le plateau supérieur peut être fixé directement par vissage ou crantage rotatif sur l'extrémité supérieure du pied. Pour faciliter l'adaptation de différents plateaux, on pourra avantageusement utiliser un disque de centrage et de fixation, qui assure la liaison avec le pied, et qui est par ailleurs fixé de manière démontable sur le plateau.
- le plateau supérieur peut être plein, opaque ou transparent ou translucide
- des moyens d'éclairage peuvent être prévus, disposés sous le plateau ou entre le corps de pied et le socle par exemple.

On notera que le caractère modulaire des tables selon l'invention peut aussi permettre des combinaisons différentes d'au moins certains éléments, par exemple un même socle pourra être utilisé avec différents corps de pied.

Comme on va le voir par la suite, l'invention permet surtout, tout en assurant une grande facilité de rangement et de transport par le caractère empilable d'au moins certains des éléments constitutifs tels que plateau, éléments de corps, socles, de fournir des tables ayant un aspect esthétique marqué, des formes attrayantes, particulièrement adaptées comme supports de publicité pour des produits de haut de gamme.

D'autres caractéristiques et avantages apparaîtront dans la description qui va être faite de plusieurs modèles de tables conformes à l'invention.

On se reportera aux dessins annexés dans lesquels :
- la figure 1 est une vue en perspective illustrant une utilisation d'un premier modèle de table conforme à l'invention, ayant une forme de flute à champagne,
- la figure 2 est une vue montrant, démontés, les éléments constitutifs de la table de la figure 1,
- la figure 3 représente un autre modèle de table conforme à l'invention, avec un pied de forme sphérique,
- la figure 4 montre ce même modèle avec ses éléments constitutifs séparés,
- les figures 5 et 6 illustrent des variantes de réalisation de la table flute de la figure 1,
- la figure 7 montre en coupe un troisième modèle de table, en forme de coupe,
- la figure 8 montre un quatrième modèle, en forme de bouteille,
- la figure 9 montre ce même modèle avec ses éléments constitutifs séparés,
- les figures 10 et 11 illustrent un cinquième modèle, présentant la particularité d'être inversible.

Les figures 1 et 2 montrent une table en forme de flute à champagne, comportant un pied 1 formé d'un corps de pied 2 et d'un socle 3, et un plateau supérieur 4.

Le corps de pied 2 est creux, de forme tronconique avec un plus grand diamètre située vers son extrémité supérieure. La paroi du corps est réalisée en matière plastique transparente, par exemple en plexiglass ®, ou encore en verre pour des tables de plus haute gamme.

Dans l'exemple présenté, deux tablettes 5 sont placées à l'intérieur du corps 2, à deux niveaux, le nombre de tablettes pouvant être modifié selon besoins. Les tablettes 5 sont réalisées par exemple en plexiglass® ou en verre et préférentiellement supportées par des rainures circulaires 51 formées sur la paroi intérieure du corps de pied. On pourra aussi utiliser comme moyens de support des tablettes de simples encoches ou des taquets 52, comme représenté figure 6, solidarisés de manière adéquate, par exemple par collage, sur la paroi du corps. Dans ce dernier cas, les taquets seront préférentiellement en matière transparente, pour rester le plus discret possible, et leur épaisseur sera faible, de quelques millimètres par exemple, pour ne pas gêner un bon empilement des pieds de table pour leur rangement ou leur transport. On notera que ces moyens de support des tablettes servent essentiellement à faciliter le positionnement et assurer l'horizontalité des tablettes 2, dans la mesure où la seule conicité du corps est par ailleurs suffisante pour garantir le maintien des tablettes.

Le corps 2 est assemblé sur le socle 3 par un embout 21 fileté ou comportant des ergots pour un assemblage de type à encliquetage rotatif, quart de tour ou à baïonnette. L'embout 21 pourra aussi intégrer une source lumineuse 22, dirigée vers le haut pour fournir un éclairage de l'intérieur du corps de pied.

Le plateau 4 comporte par en dessous un disque de centrage 41 destiné à assurer le positionnement du plateau centré sur le bord supérieur 23 du corps 2, et sa fixation par vissage ou par crantage rotatif 43, comme illustré figure 5. Un luminaire 42 pourra aussi être adapté sur le disque 41 pour fournir un éclairage complémentaire de l'intérieur du pied.

Avantageusement, comme représenté aussi figure 5, le plateau sera assemblé de manière séparable sur le disque de centrage 41, ceci permettant de modifier les plateaux selon besoins, ou de réutiliser des plateaux préexistants, tout en gardant le même système d'assemblage du plateau sur le pied.

Le plateau peut aussi être aménagé de manière à présenter une information publicitaire, par exemple entre un corps de plateau et un revêtement transparent amovible, de manière connue en soi.

Tout comme le corps 2 du pied, le socle 3 est préférentiellement creux, de manière que les socles de plusieurs tables puissent être empilés emboîtés les uns dans les autres. Le socle 3 peut être réalisé en acier chromé ou autres matériaux, par exemple en PVC blanc diffusant permettant de créer dans le pied des effets d'éclairage et de couleurs à partir d'une source de lumière interne ou de la source lumineuse placée dans l'embout 21 du corps. Pour accroitre la stabilité de la table, un lest 31 peut être adapté sous le socle 3, assemblé aussi par un système de crantage rotatif 32 par exemple, comme représenté figure 5.

Le deuxième modèle de table 100 représenté figures 3 et 4 comporte un corps de pied 102 de forme sphérique, pouvant représenter un ballon ou une mappemonde par exemple, constitué par l'assemblage démontable d'une demi-sphère inférieure 1021 et d'une demi-sphère supérieure 1022. Une tablette peut être disposée au niveau de la jonction entre les deux demi-sphères. Une autre tablette 105 peut être supportée à l'intérieur de la demi-sphère inférieure, de manière similaire à ce qui a été indiqué précédemment pour le premier modèle de table. Les deux demi sphères sont centrés et assemblées au niveau de leur plus grand diamètre par un système de crantage à verrouillage rotatif 1023. Les demi-sphères peuvent être empilées les unes dans les autres.

Le corps de pied 102 est lié au socle 103 par une pièce de liaison intermédiaire 106, liée à un embout 1023 solidaire de la demi-sphère inférieure 1021 et au socle 103, également par vissage ou crantage rotatif.

Le plateau 104 est assemblé sur la demi-sphère supérieure 1022 par vissage ou crantage sur un autre embout 1024 solidaire de la demi-sphère supérieure.

Comme dans le premier exemple de table, des luminaires pourront aussi être disposés, pour éclairer le corps de pied, et/ou le socle, par exemple intégrés dans les embouts 1023, 1024.

La figure 7 représente un troisième modèle de table, ou le pied 200 est conformé en forme de coupe. Le corps de pied 202 est alors constitué d'une seule pièce présentant la forme de coupe hémisphérique 2021 en partie supérieure surmontant un piètement tronconique 2022. Des tablettes 205 sont placées dans la partie supérieure 2021. Le plateau 204 est assujetti sur le bord supérieur de la coupe. Le corps de pied 202 est fixé sur le socle 203 par un système de crantage tournant 2023.

Le quatrième modèle représenté figures 8 et 9 a une forme générale de bouteille, par exemple de bouteille de champagne. Le pied de la table 300 est ici constitué en deux parties : une partie inférieure 301 sensiblement cylindrique correspondant à la partie inférieure de la bouteille et une partie supérieure 302 sensiblement tronconique correspondant au goulot de la bouteille. Dans cet exemple, c'est la partie inférieure 301 qui constitue également le socle. Les deux parties sont assemblées par vissage ou par un système de crantage par rotation 323.

Une tablette 305 est disposée à l'intérieure de cette partie inférieure 301, soutenue par des taquets 352 solidaire de la paroi de cet partie inférieure. Une autre tablette 306 est placée au niveau de la jonction entre les deux parties 301 et 302.

Le plateau supérieur 304 est percé en son centre et inséré sur le goulot de la bouteille dont la forme conique détermine le positionnement du plateau, au niveau où le diamètre du goulot est égal à celui du perçage du plateau. Le positionnement peut être précisé par réalisation d'une rainure 3025 à l'extérieur du goulot sur laquelle le plateau vient reposer, ce qui évite aussi que le plateau vienne se coincer sur le goulot, du fait de la faible conicité du goulot à ce niveau.

Pour compléter la similitude avec une bouteille de champagne, un bouchon 307 vient s'insérer dans la partie supérieure du goulot, ce bouchon pouvant alors avantageusement comporter des moyens d'éclairage 308 pour illuminer l'intérieur de la bouteille et les objets placés sur les étagères 305 et 306.

Dans ce modèle, les parties supérieures 302 peuvent être empilées en s'emboîtant les unes dans les autres. Les parties inférieures pourraient aussi être ainsi empilables moyennant de les réaliser également avec une conicité suffisante. On notera que ces parties inférieures peuvent aussi avoir en section horizontale, une forme non circulaire, par exemple ovale ou polygonale, carrée ou rectangulaire, les formes et dimensions de la ou des tablettes intérieures étant adaptées en conséquence. La section horizontale de la partie supérieure peut aussi ne pas être circulaire, sur toute sa hauteur ou par exemple passant progressivement d'une forme polygonale vers le bas à une forme circulaire, représentant un goulot de bouteille classiquement rond, vers le haut. Ces dispositions visent particulièrement à permettre de reproduire les formes de toutes bouteilles ou flacons existants sur le marché, que ce soit pour des boissons, parfums, etc.

Le dernier modèle représenté figures 10 et 11 comporte deux parties de forme générale tronconique, assemblées par leurs extrémités de plus petit diamètre. Une première partie 401 a une hauteur moindre que la deuxième partie 402. L'ensemble peut être renversé tête en bas pour constituer un pied de table d'aspect différent. Chaque partie est conformée pour recevoir une ou des tablettes 405, de sorte que, quel que soit le sens d'utilisation, une ou des tablettes peuvent être placées dans la parie se trouvant vers le haut, présentant donc une conicité s'évasant vers le haut. La partie se trouvant vers le bas sert de socle, et, les plus grands diamètres des deux parties étant identiques, le plateau 404 peut être adapté indifféremment sur l'une ou l'autre partie.

L'invention n'est pas limitée aux seuls exemples de réalisation décrits ci-dessus.

En particulier, la forme des pieds ne sera par nécessairement de révolution, autrement dit pourra avoir une section horizontale non circulaire, par exemple de forme générale carrée, triangulaire ou polygonale, mais toujours avec au moins un élément présentant une conicité adaptée pour permettre l'empilement de plusieurs éléments emboîtés l'un dans l'autre et pour permettre aussi d'y adapter une ou des tablettes et/ou le plateau supérieur.

Les formes seront choisies pour leur aspect attrayant, représentatif de produits de qualité, hauts de gamme, tels que flute ou coupe à champagne, bouteille de champagne, ou présentant des analogies avec des événements particuliers, par exemple sportifs. Le modèle en forme de flute pourra par exemple être réalisé en un matériau imprégné de bulles pour donner un aspect de bulles de champagne. Le modèle avec pied sphérique pourra par exemple être adapté en remplaçant la sphère représentative d'un ballon de football par une forme plus ovoïde représentative d'un ballon de rugby.

Les moyens d'éclairages seront préférentiellement constitués de diodes lumineuses, pouvant être multicolores, alimentés sur batterie et télécommandés. Leur fixation pourra être assurée par vissage, crantage rotatif, ou encore par aimants.

Des ouvertures pourront aussi être réalisées dans la paroi du pied, ou d'un élément constitutif du pied, pour permettre un toucher des produits présentés.

Pour les modèles de type sphérique, le plateau supérieur pourra aussi être pourvu d'une ouverture circulaire centrale et adapté directement par le biais de cette ouverture sur la demi-sphère supérieure, de manière à laisser l'intérieur du pied apparent à travers l'ouverture du plateau.

Dans ce cas, et dans le cas de la bouteille, on pourra aussi disposer plusieurs plateaux extérieurs, avec des ouvertures de différents diamètres, et donc situés à différentes hauteurs.

Il sera aussi possible d'utiliser un seul plateau, alors de forme allongée ou de surface agrandie, pour couvrir deux ou plusieurs pieds réalisés conformément à l'invention.

Pour tous les modèles, en particulier de type bouteille ou présentant un pied avec une partie sphérique, ou sensiblement sphérique, on pourra appliquer sur au moins une partie de la surface du pied, par exemple par sérigraphie, gravure, etc. des dessins, logos, marques ou slogans publicitaires, et de manière générale toutes décorations souhaitées, par exemple la représentation d'un ballon ou d'une mappemonde sur la partie sphérique du pied, de telles adjonctions pouvant par ailleurs bénéficier de manière attrayante d'un éclairage interne, fixe ou variable. Toutes ces possibilités pouvant de plus se combiner pour valoriser les produits exposés sur les tablettes.

## Revendications

1. Table présentoir haute, de type mange debout, comportant, en plusieurs éléments démontables, un pied (1) et un plateau supérieur (4), le pied comportant un corps comprenant au moins un élément creux, **caractérisé en ce que** au moins un élément creux du corps du pied est évasé et le corps du pied comporte, sur au moins une partie de sa hauteur, une paroi continue et transparente sur tout le pourtour du pied, et la table comporte au moins une tablette intérieure (5) amovible, placée à l'intérieur du corps (2) du pied au niveau de la paroi transparente et soutenue par la paroi du corps.

2. Table selon la revendication 1, **caractérisée en ce que** l'élément creux évasé du corps du pied comporte ladite paroi transparente et a une forme générale conique ou hémisphérique.

3. Table selon la revendication 2, **caractérisée en ce que** l'élément creux du corps (2) recevant la ou les tablettes (5) est évasé vers le haut et chaque tablette (5) est supportée par une rainure (51) ou des encoches formées à la surface interne de la paroi du corps.

4. Table selon la revendication 1, **caractérisée en ce que** les différents éléments de la table, sont liés par des systèmes d'assemblage démontables, à vis ou par crantage rotatif.

5. Table selon la revendication 1, **caractérisée en ce que** le pied comporte également un socle 3 creux de forme tronconique.

6. Table selon la revendication 1, **caractérisée en ce que** le plateau (4) comporte un disque de centrage et de fixation (41), qui assure la liaison avec le pied, et qui est par ailleurs fixé de manière démontable sur le plateau.

7. Table selon la revendication 1, **caractérisée en ce que** le pied est réalisé en matière plastique transparente, telle que du plexiglass® ou en verre.

8. Table selon la revendication 1, **caractérisée en ce qu'**elle comporte des moyens d'éclairage (22, 42), disposés sous le plateau ou à l'interface avec le socle.

9. Table selon la revendication 8, **caractérisée en ce que** les moyens d'éclairage comportent des diodes lumineuses alimentées par batteries et télécommandables.

10. Table selon la revendication 1, **caractérisée en ce que** le plateau supérieur (304) comporte une ouverture adaptée pour s'insérer sur une partie supérieure (302) conique du pied.
